# EUROPÄISCHE PATENTSCHRIFT

(11) **EP 0 723 060 B1**
(45) Veröffentlichungstag und Bekanntmachung des Hinweises auf die Patenterteilung: **17.03.1999**
(21) Anmeldenummer: 95117552.0
(22) Anmeldetag: 08.11.1995
(51) Int. Cl.: E05F 5/12

(54) **Schliessfolgeregler**
Closure sequence controller
Commande de séquence de fermeture

(30) Priorität: 21.01.1995 DE 29500910 U
(43) Veröffentlichungstag der Anmeldung: 24.07.1996
(73) Patentinhaber: Gretsch-Unitas GmbH Baubeschläge, D-71254 Ditzingen (DE)
(72) Erfinder: Schröder, Gerhard, Ing., D-75233 Tiefenbronn (DE); Mauckner, Dieter, D-71229 Leonberg (DE)
(74) Vertreter: Dreiss, Fuhlendorf, Steimle & Becker, Patentanwälte

(56) Entgegenhaltungen:
- EP-A- 0 356 728
- GB-A- 869 837

## Beschreibung

Die Erfindung betrifft einen Schließfolgeregler für eine durch einen Gangflügel und einen Standflügel gebildete Tür gemäß dem Oberbegriff des Anspruchs 1.

Derartige Schließfolgeregler sind bekannt (EP 356 728 A1). Auf der Gangflügelseite befindet sich ein Halbmondsegment, das als Sperrglied in die Rückkehrbahn der mit dem Schwenkarm des Gangflügels verbundenen Rolle bewegbar ist und über ein Zugseil in dieser Sperrschaltung von einer standflügelseitig in dem Gleitstück verschwenkbar geführten Klinke gehalten wird, die ihrerseits in ihrer Sperrstellung in einer Wandung des Profilabschnittes verriegelt wird. Diese Ausbildung ist von der Zahl der Bauelemente, ihrer Montage und Justierung her konstruktiv mit einem gewissen Aufwand verbunden.

Es sind ferner Schließfolgeregler bekannt (DE 33 36 739), bei denen zwischen der Standflügelseite und der Gangflügelseite eine starre Verbindungsstange vorgesehen ist. Auf der Gangflügelseite ist ein durch Verzahnungen gebildeter Eingriff der mit dem Schwenkarm des Gangflügels verbundenen Rolle einerseits mit einem Sperrglied andererseits vorgesehen, wobei das Sperrglied gegen die Kraft einer Feder von einer an der Verbindungsstange vorgesehenen Nockenfläche gangflügelseitig aus der Verriegelungsstellung herausgedrückt oder - bei Freigabe durch die Verbindungsstange - durch die Feder in die Verriegelungsstellung hineingedrückt wird. Nachteilig daran ist ebenfalls die Kompliziertheit und des Aufbaus sowie die Empfindlichkeit der durch die Verzahnungen gebildeten Verriegelung zwischen Sperrglied und Rolle.

Aus der GB 869 837 ist eine Steuereinrichtung bekanntgeworden, mit der der Gangflügel so lange offen gehalten wird, bis der Standflügel seine Schließlage eingenommen hat. Die Einrichtung ist als zentrales Element mit einem auskragenden Arm ausgebildet und befindet sich direkt über dem Schlißefalz der beiden Türen.

Aufgabe der Erfindung ist es, einen Schließfolgeregler der eingangs genannten Art so auszubilden, daß sein Aufbau erheblich vereinfacht wird. Die Vereinfachung soll es insbesondere - im Sinne einer Unteraufgabe - ermöglichen, daß auf der Standflügelseite und auf der Gangflügelseite identische Profilabschnitte vorgesehen werden können, in die austauschbar die mechanischen Einheiten einsetzbar sind, die der Gangflügelseite einerseits und der Standflügelseite andererseits zuzuordnen, so daß der Schließfolgeregler durch Umstecken sowohl bei Türen, bei denen der Gangflügel rechts und der Gangflügel links ist, als auch bei Türen, bei denen es umgekehrt ist, eingesetzt werden kann.

Diese Aufgabe wird bei einem Schließfolgeregler der eingangs genannten Art erfindungsgemäß mit den Merkmalen des Anspruchs 1 gelöst. Vorteilhafte Weiterbildungen ergeben sich aus den Unteransprüchen.

Die Erfindung zeichnet sich durch einen besonders einfachen Ausbau aus, bei dem die Standflügelmechanik und die Gangflügelmechanik durch einfaches Umstecken in den beiden Profilabschnitten austauschbar sind. Der Schließfolgeregler ist also sowohl bei rechts/links- als auch bei links/rechts-Anordnungen der Flügel (bezogen auf eine vorgegebene Betrachtungsrichtung) einsetzbar. Der funktionelle Aufbau ergibt sich daraus, daß bei geöffnetem Gang- und Standflügel eine standflügelseitig vorgesehene Klinke das standflügelseitige Gleitstück verriegelt und diese Verriegelungsstellung durch eine Verbindungsstange auf das gangflügelseitige Sperrglied überträgt und diese Verriegelstellung standflügelseitig durch Schließen des Standflügels aufgehoben wird.

Ein Ausführungsbeispiel der Erfindung und ihrer vorteilhaften Weiterbildungen wird im folgenden unter Bezugnahme auf die beigefügten Zeichnungen näher beschrieben. Es stellen dar:
- Figur 1: ein Ausführungsbeispiel der Erfindung ;
- Figur 2: ein horizontaler Schnitt durch den Schließfolgeregler nach Figur 1;
- Figur 2a: ein Schnitt entlang der Linie IIa-IIa in Figur 2;
- Figur 2b: ein Schnitt entlang der Linie IIb-IIb in Figur 2;
- Figur 3: eine Darstellung wie Figur 2, jedoch bei geöffnetem Stand- und Gangflügel;
- Figur 4: die Zuordnung der Standflügelmechanik zum Profilabschnitt; und
- Figur 5: die Zuordnung der Gangflügelmechanik zum Profilabschnitt.

Die Figur 1 zeigt eine Tür mit einem Standflügel 1 und einem Gangflügel 2. An beiden Flügeln der Tür sind Türschließer angebracht, und zwar der Türschließer 3 am Standflügel 1 und der Türschließer 4 am Gangflügel 2. Im Gebrauchszustand sind die Türschließer 3, 4 von Kappen 3' bzw. 4' abgedeckt. Die Türschließer bewirken eine selbstätige Schließung der geöffneten Türen. Sie sind in der Nähe der oberen Kante der Türflügel 1, 2 befestigt. Der auf der Standflügelseite angeordnete Türschließer 3 ist mit einem Schwenkarm 5 versehen, der an seinem (in Figur 1) rechten Ende eine Rolle 6 trägt. Der auf der Gangflügelseite angeordnete Türschließer 4 ist mit einem Schwenkarm 7 versehen, der an seinem (in Figur 1) linken Ende eine Rolle 8 trägt. Die Rollen 6 bzw. 8 sind in Führungsbahnen 9 (auf der Standflügelseite) bzw. 10 (auf der Gangflügelseite) geführt. Diese Führungsbahnen 9 bzw. 10 sind Teile von Profilabschnitten 19 bzw. 39. Auf der Standflügelseite (links in Figur 1) ist eine Standflügelmechanik 11 und auf der Gangflügelseite ist eine Gangflügelmechanik 12 vorgesehen. Beide sind Einheiten, die durch eine Verbindungsstange 13 miteinander verbunden sind. Die Gangflügelmechanik 11 und die Gangflügelmechanik 12 sind oberhalb der Tür an der Türzarge befestigt. Im Betriebszustand ist die Verbindungsstange 13 durch eine Kappe 13' abgedeckt.

Wie aus der in den Figuren 2 und 3 jeweils schematisch angegebenen Stellung von Standflügel 1 und Gangflügel 2 zueinander zu erkennen ist, sind beide je mit einem Falz 14 bzw. 15 versehen, um eine Abdichtung der durch die Tür voneinander getrennten Räume zu erreichen (z.B. im Brandfall). Die Ausbildung der Falze 14, 15 macht es erforderlich, daß beim Schließen der Türe eine bestimmte Schließfolge eingehalten wird, d.h. daß bei geöffnetem Standflügel 1 der Gangflügel 2 in der aus Figur 3 ersichtlichen Stellung solange festgehalten wird, bis der Standflügel 1 den Gangflügel passiert hat. Erst danach soll das Schließen des Gangflügels möglich sein. Die Bezeichnung "Gangflügel" rührt daher, daß dieses der Türflügel ist, der normalerweise geöffnet und geschlossen wird, während der Standflügel zwar geöffnet werden kann, im normalen Alltagsbetrieb aber meist geschlossen bleibt. Der Falz am Gangflügel ist so ausgebildet, daß dieses die Tür ist, die geöffnet und geschlossen werden kann, während der Standflügel nicht geöffnet ist.

Die Standflügelmechanik 11 wird als steckfähige Einheit zwischen den Platten 28 und 29 durch ein Lager 20 und ein innerhalb der Einheit verschiebbares Gleitstück 21 gebildet. Lager 20 und Gleitstück 21 sind mit zueinander weisenden Zapfen 22 bzw. 23 versehen, die zur Abstützung einer Feder 24 dienen, die so vorgespannt ist, daß sie das Gleitstück 21 vom Lager 20 wegdrückt. Teil der Standflügelmechanik 11 ist ferner eine Klinke 25, die von der in Figur 2 gezeigten Lage in die in Figur 3 gezeigte Lage und zurück um den Achszapfen 26 schwenkbar ist und von einer Drehfeder 27 in die in Figur 2 gezeigte Lage gedrückt wird. Das Lager 20, das Gleitstück 21 und die Klinke 25 sind zwischen den Platten 28 und 29 in der dargestellten Weise verschraubt bzw. geführt. Die Verschraubung des Lagers 20 erfolgt von beiden Seiten her in der Bohrung 30. 31 ist ein Distanzstück, das ebenfalls mit den beiden Platten 28, 29 verschraubt ist, um diese auf Abstand zueinander zu halten. Die Führung des Gleitstückes 21 zwischen den Platten 28, 29 erfolgt durch einen Stift 32 in Langlöchern 33, die in den Platten 28, 29 vorgesehen sind. Die gesamte Standflügelmechanik 11 wird als Einheit, wie aus Figur 4 zu ersehen, von rechts in die Führungsbahn 34 des Profilabschnitts 19, in dem außerdem noch die bereits erwähnte Führungsbahn 9 vorgesehen ist, eingesetzt. Anschließend werden die Führungsbahnen 34 und 9 mit einer Abdeckkappe 36 verschlossen. Auf der der Gangflügelseite zugewendeten Seite des Gleitstücks 21 ist die Verbindungsstange 13 eingeschraubt.

Die Gangflügelmechanik 12 wird durch ein in den Führungsbahnen 44 und 10 des Profilabschnittes 39 eingesetztes Sperrglied 40 gebildet, dessen oberer (längerer) Teil 41 in der Führungsbahn 44 und dessen unterer (kürzerer) Teil 43 in der Führungsbahn 10 geführt ist.

Die Profilabschnitte 19 und 39 sind im Querschnitt identisch ausgebildet. Auch die Zwischenwände 37 bzw. 47 sind in den beiden Profilabschnitten gleich lang ausgebildet, so daß sowohl die Standflügelmechanik 11 als auch die Gangflügelmechanik 12 jeweils in beide Profilabschnitte 19, 39 - bei umgekehrter Einsteckrichtung - hineinpassen und auf diese Art und Weise eine Schließfolgeregelung gebildet werden kann, in der sowohl - wie bis jetzt beschrieben - der Standflügel 1 stets vor dem Gangflügel 2 geschlossen wird, bei dem die Zuordnung Gangflügel/Standflügel und die Schließfolge jedoch auch umgekehrt erfolgen kann.

Das Sperrglied 40 ist an seinem in der Führungsbahn 10 geführten Abschnitt 43 mit einem Puffer 42 versehen.

Die Funktionsweise ist folgende:
a) Wird der Gangflügel geöffnet, so bewegt sich in Figur 2 (rechte Figurenhälfte) der Schwenkarm 7 des Gangflügels und mit ihm die Rolle 8 nach rechts. Nun ist auch das Sperrglied 40 nicht mehr durch die Rolle 8 festgelegt, sondern kann sich bewegen. Daher kann sich nun die Feder 24 auf der Standflügelseite ausdehnen und schiebt das Gleitstück 21, die Verbindungsstange 13 und das Sperrglied 40 nach rechts, bis diese die in Figur 3 gezeigte Stellung einnehmen.
b) Wird nun auch der Standflügel geöffnet, so bewegt sich der Schwenkarm 7 des Standflügels 1 und mit ihm die Rolle 6 nach links. Damit gibt die Rolle 6 die Klinke 25 frei, die unter der Wirkung der Drehfeder 27 aus der in Figur 2 dargestellten Lage in die in Figur 3 dargestellte Lage verschwenkt. Damit legt sich die Stoppkante 50, die an der Klinke 25 vorgesehen ist, an die Anschlagfläche 51 des Gleitstückes 21, wie dies in Figur 3 (linke Figurenhälfte) dargestellt ist. Dieser Eingriff ergibt eine Verriegelung. Diese hindert nun eine Rückkehr des Gleitstückes 21 in die in Figur 2 gezeigte Lage und hat daher auch die Wirkung, daß die durch Gleitstück 21, Verbindungsstange 13 und Sperrglied 40 gebildete Einheit nicht wieder nach links (Figur 3) verschoben werden kann, wenn der Gangflügel geschlossen wird. Vielmehr verhindert das Sperrglied 40 bei Auftreffen der Rolle 8 auf den Puffer 42 eine Rückkehr der Rolle 8 in die Schließstellung des Gangflügels. Bei geöffnetem Standflügel wird also der letzte Teil der Schließbewegung des Gangflügels blockiert. Der Gangflügel bleibt in der sich aus Figur 3 ergebenden Winkelstellung offen. Andererseits bleibt er in Richtung einer weiteren Öffnung und zurück bis in die gezeigte Blockierstellung nach wie vor frei beweglich.
c) Wird nun der Standflügel geschlossen, dann bewegt sich die Rolle 6, die mit dem Schwenkarm 5 des Standflügels 1 verbunden ist, wieder nach rechts. Die Rolle 6 drückt auf die Nockenfläche 52 der Klinke 25 und drückt diese damit im Uhrzeigersinn gegen die Kraft der Feder 27 aus der in Figur 3 gezeigten Stellung in die in Figur 2 gezeigte Stellung. Damit bewegt sich die Stoppkante 50 aus dem Eingriff mit der Anschlagfläche 51 heraus. Damit wird die Stellung der durch Gleitstück 21, Verbindungsstange 13 und Sperrglied 40 gebildeten Einheit freigegeben. Die gesamte Einheit kann sich jetzt nach links verschieben, wenn der Gangflügel 2 mit der Kraft des Türschließers über den mit ihm verbundenen Schwenkarm 7 und die Rolle 8 auf den Puffer 42 und damit auf das Sperrglied 40 drückt. Dabei wird der Gangflügel geschlossen.

## Patentansprüche

1. Schließfolgeregler für eine durch einen Gangflügel (2) und einen Standflügel (1) gebildete Tür, bei der zumindest ein Flügel einen Falz aufweist, der den anderen Flügel übergreift, und beide Flügel (1, 2) mit Türschließern (3, 4) versehen sind, deren an ihren Enden je eine Rolle (6, 8) aufweisende Schwenkarme (5, 7) mit dem Schließfolgeregler derart zusammenwirken, daß bei geöffnetem Standflügel (1) der Gangflügel (2) zumindest in einem Winkel, der einen Vorbeilauf des Standflügels (1) zuläßt, durch den in einer Verriegelungsstellung sich befindende Türschließer (3) offengehalten wird, welcher Schließfolgeregler dem Standflügel (1) bzw. dem Gangflügel (2) zuordbare, im Querschnitt gleiche Profilabschnitte (19, 39) die durch eine Zwischenwand (37, 47) getrennt, mit je zwei im wesentlichen geraden und parallel zueinander ausgerichteten Führungsbahnen (9, 34; 10, 44) aufweist, und bei den Profilabschnitten (19, 39) in der einen Führungsbahn (9, 10) die Rollen (6, 8) geführt sind und in der anderen Führungsbahn (34, 44) auf der Standflügelseite ein verschiebbares Gleitstück (21) und auf der Gangflügelseite ein Sperrglied (40) angeordnet ist, wobei die Verriegelungsstellung des Türschließers (3) durch eine Verbindungsstange (13) auf das gangflügelseitige Sperrglied (40) übertragen und diese Verriegelungsstellung standflügelseitig durch Schließen des Standflügels (1) aufgehoben wird, **dadurch gekennzeichnet**, daß das Gleitstück (21) bei geöffnetem Gang- und Standflügel (2 und 1) durch eine Klinke (25) feststellbar ist, wobei das Aufheben der Verriegelungsstellung durch Zusammenwirken der standflügelseitigen Rolle (6) und der Klinke (25) erfolgt, daß zwischen zwei Platten (28, 29), die eine in eine der genannten anderen Führungsbahnen (34, 44) einsteckbare und darin befestigbare Einheit bilden, ein Lager (20) und demgegenüber einerseits das Gleitstück (21) verschiebbar und andererseits die Klinke (25) verdrehbar aufgenommen sind, daß zwischen Lager (20) und Gleitstück (21) eine Druckfeder (24) angeordnet ist, daß ferner die Zwischenwände (37, 47) zwischen den parallelen Führungsbahnen (9, 34; 10, 44) der Profilabschnitte (19, 39) an den einander zugewandten Enden der Profilabschnitte (19, 39) mit Schlitzen (60, 61) versehen sind, durch die hindurch die Klinke (25) von der genannten anderen Führungsbahn (34 bzw. 44) zumindest teilweise in die ihr zugehörige genannte eine Führungsbahn (9 bzw. 10) hinein bewegbar ist.

2. Schließfolgeregler nach Anspruch 1, dadurch gekennzeichnet, daß das Gleitstück (21) mit dem Sperrglied (40) über eine Verbindungsstange (13) verbindbar ist.

3. Schließfolgeregler nach Anspruch 1, dadurch gekennzeichnet, daß das Sperrglied (40) durch zwei Abschnitte (41, 43) gebildet wird, von denen der eine Abschnitt (41) in der einen Führungsbahn (9, 10) und der andere Abschnitt (43) in der anderen Führungsbahn (34, 44) führbar ist und beide durch einen Bereich (45) verbunden sind, der in den Schlitzen (60, 61) bewegbar ist.

4. Schließfolgeregler nach Anspruch 3, dadurch gekennzeichnet, daß die beiden Abschnitte (41, 43) und der diese verbindende Bereich (45) des Sperrglieds (40) einteilig ausgebildet sind und eine in den Profilabschnitt (19, 39) steckfähige und darin verschiebbare Einheit bilden.

5. Schließfolgeregler nach Anspruch 1, dadurch gekennzeichnet, daß die Klinke (25) durch eine Feder (27) in einer Richtung gedrückt wird, in der sie durch den Schlitz (60, 61) hindurch in die andere Führungsbahn (9) bewegt wird.

6. Schließfolgeregler nach Anspruch 1 oder einem der folgenden, dadurch gekennzeichnet, daß die Klinke (25) eine Stoppkante (50) aufweist, die in einer Stellung (Verriegelungsstellung) des Gleitstückes (21) mit einer Anschlagfläche (51) des Gleitstücks zusammenwirkt und eine Verschiebung des Gleitstückes (21) verhindert.

7. Schließfolgeregler nach Anspruch 6, dadurch gekennzeichnet, daß die Klinke (25) von der Feder (27) in die Verriegelungsstellung gedrückt wird.

8. Schließfolgeregler nach Anspruch 7, dadurch gekennzeichnet, daß durch die Bewegung der mit dem Schwenkarm (5) des Standflügels (1) verbundenen Rolle (6) in der Führungsbahn (9) die Klinke (25) aus der Führungsbahn (9) heraus bewegbar ist.

9. Schließfolgeregler nach Anspruch 4, dadurch gekennzeichnet, daß der eine Abschnitt (43) des Sperrgliedes (40) bei Freigabe der Klinke (25) durch Nichteinwirkung der mit dem Schwenkarm (5) verbundenen Rolle (6) in der Verriegelungsstellung die Rückkehr der mit dem Schwenkarm (7) des Gangflügels (2) verbundenen Rolle (8) in Schließposition sperrt.

## Claims

1. A closure sequence controller for a door which is formed by an openable and closable door leaf (2) and a usually closed but openable door leaf (2) and in which at least one door leaf has a rabbet which engages over the other door leaf and both door leaves (1, 2) are provided with door closers (3, 4) whose pivot arms (5, 7) which each have a roller (6, 8) at their respective ends co-operate with the closure sequence controller in such a way that when the usually closed but openable door leaf (1) is opened the openable and closable door leaf (2) is held open at least at an angle which permits the usually closed but openable door leaf (1) to move therepast, by the door closer (3) which is in a locking position, which closure sequence controller has profile portions (19, 39) which can be associated with the usually closed but openable door leaf (1) and the openable and closable door leaf (2) respectively and which are identical in cross-section, being separated by an intermediate wall (37, 47), and each having two substantially straight guide paths (9, 34; 10, 44) which are oriented in mutually parallel relationship, and in the profile portions (19, 39) the rollers (6, 8) are guided in the one guide path (9, 10) and in the other guide path (34, 44) a displaceable slide portion (21) is arranged on the side of the usually closed but openable door leaf and a locking member (40) is arranged on the side of the openable and closable door leaf, wherein the locking position of the door closer (3) is transmitted by a connecting bar (13) to the locking member (40) on the openable and closable door leaf side and said locking position is neutralised on the usually closed but openable door leaf side by closure of the usually closed but openable door leaf (1), characterised in that when the openable and closable door leaf and the usually closed but openable door leaf (2 and 1) are open the slide portion (21) is immobilisable by a latch (25), wherein neutralisation of the locking position is effected by co-operation of the roller (6) at the usually closed but openable door leaf side and the latch (25), that accommodated between two plates (28, 29) which form a unit which can be inserted into and fixed in one of said other guide paths (34, 44) are a mounting (20) and on the one hand in displaceable relationship therewith the slide portion (21) and on the other hand in rotatable relationship therewith the latch (25), that a compression spring (24) is arranged between the mounting (20) and the slide portion (21), and that in addition the intermediate walls (37, 47) between the parallel guide paths (9, 34; 10, 44) of the profile portions (19, 39) are provided at the mutually facing ends of the profile portions (19, 39) with slots (60, 61) through which the latch (25) is movable from said other guide path (34 or 44) at least partially into said one guide path (9 or 10 respectively) associated therewith.

2. A closure sequence controller according to claim 1 characterised in that the slide portion (21) can be connected to the locking member (40) by way of a connecting bar (13).

3. A closure sequence controller according to claim 1 characterised in that the locking member (40) is formed by two portions (41, 43) of which the one portion (41) can be guided in the one guide path (9, 10) and the other portion (43) can be guided in the other guide path (34, 44) and the two are connected by a region (45) which is movable in the slots (60, 61).

4. A closure sequence controller according to claim 3 characterised in that the two portions (41, 43) of the locking member (40) and the region (45) connecting said two portions are formed in one piece and form a unit which can be fitted into and is displaceable in the profile portion (19, 39).

5. A closure sequence controller according to claim 1 characterised in that the latch (25) is urged by a spring (27) in a direction in which it is moved through the slot (60, 61) nto the other guide path (9).

6. A closure sequence controller according to claim 1 or one of the following claims characterised in that the latch (25) has a stop edge (50) which in a position (locking position) of the slide portion (21) cooperates with an abutment surface (51) of the slide portion and prevents displacement of the slide portion (21).

7. A closure sequence controller according to claim 6 characterised in that the latch (25) is urged into the locking position by the spring (27).

8. A closure sequence controller according to claim 7 characterised in that the latch (25) is movable out of the guide path (9) by the movement in the guide path (9) of the roller (6) which is connected to the pivot arm (5) of the usually closed but openable door leaf (1).

9. A closure sequence controller according to claim 4 characterised in that the one portion (43) of the locking member (40) upon release of the latch (25) due to the absence of action of the roller (6) connected to the pivot arm (5) in the locking position blocks the return of the roller (8) connected to the pivot arm (7) of the openable and closable door leaf (2) in the closure position.

## Revendications

1. Commande de séquence de fermeture pour une porte constituée d'un battant mobile (2) et d'un battant fixe (1), dans laquelle un battant au moins présente une feuillure qui déborde sur l'autre, et les deux battants (1, 2) sont dotés de ferme-porte automatiques (3, 4) dont les bras pivotants (5, 7), qui présentent à leurs extrémités respectives un galet (6, 8), coopèrent avec la commande de séquence de fermeture de telle sorte que lorsque le battant fixe (1) est ouvert, le battant mobile (2) est maintenu ouvert, au moins selon un angle autorisant le passage du battant fixe (1), par le ferme-porte automatique (3) qui se trouve dans une position de verrouillage, laquelle commande de séquence de fermeture présente des éléments profilés (19, 39) de section transversale identique, divisés par une cloison (37, 47) et susceptibles d'être associés au battant fixe (1) ou au battant mobile (2), chacun desdits éléments profilés présentant deux glissières (9, 34 ; 10, 44) sensiblement rectilignes et parallèles entre elles, les galets (6, 8) étant guidés dans l'une des glissières (9, 10) des éléments profilés (19, 39), tandis que dans l'autre glissière (34, 44) sont agencés côté battant fixe un élément coulissant (21) mobile et côté battant mobile un élément de blocage (40), la position de verrouillage du ferme-porte automatique (3) étant communiquée par une tringle de raccordement (13) à l'élément de blocage (40) côté battant mobile et cette position de verrouillage côté battant fixe étant supprimée par la fermeture du battant fixe (1), caractérisée en ce que l'élément coulissant (21) peut être bloqué en position par un cliquet (25) lorsque les battants mobile et fixe (2 et 1) sont ouverts, la suppression de la position de verrouillage s'obtenant par coopération du galet (6) côté battant fixe avec le cliquet (25), en ce qu'entre deux plaques (28, 29), qui forment une unité susceptible d'être engagée et fixée dans une des autres glissières citées (34, 44), sont agencés un appui (20) et, en face de ce dernier, d'une part l'élément coulissant (21) mobile et d'autre part le cliquet (25) mobile en rotation, en ce qu'entre l'appui (20) et l'élément coulissant (21) est agencé un ressort de compression (24), en ce qu'en outre, les cloisons (37, 47) entre les glissières parallèles (9, 34 ; 10, 44) des éléments profilés (19, 39) sont dotées aux extrémités en vis-à-vis des éléments profilés (19, 39) de fentes (60, 61), par lesquelles le cliquet (25) peut passer de ladite autre glissière (34 ou 44) au moins partiellement dans ladite glissière (9 ou 10) qui lui est associée.

2. Commande de séquence de fermeture selon la revendication 1, caractérisée en ce que l'élément coulissant (21) peut être relié à l'élément de blocage (40) au moyen d'une tringle de raccordement (13).

3. Commande de séquence de fermeture selon la revendication 1, caractérisée en ce que l'élément de blocage (40) est constitué de deux parties (41, 43), dont l'une (41) peut être guidée dans la glissière (9, 10) et l'autre (43) peut être guidée dans l'autre glissière (34, 44), et en ce que les deux parties sont reliées par une zone (45) qui peut se déplacer dans les fentes (60, 61).

4. Commande de séquence de fermeture selon la revendication 3, caractérisée en ce que les deux parties (41, 43) et la zone (45) de l'élément de blocage (40) qui relie lesdites parties sont réalisées d'un seul tenant et forment une unité susceptible d'être engagée et déplacée dans l'élément profilé (19, 39).

5. Commande de séquence de fermeture selon la revendication 1, caractérisée en ce que le cliquet (25) est chargé par un ressort (27) qui le repousse à travers la fente (60, 61) dans l'autre glissière (9).

6. Commande de séquence de fermeture selon la revendication 1 ou l'une des revendications suivantes, caractérisée en ce que le cliquet (25) présente une arête de butée (50) qui, dans une position (position de verrouillage) de l'élément coulissant (21), coopère avec une surface de butée (51) de l'élément coulissant et empêche tout déplacement dudit élément coulissant (21).

7. Commande de séquence de fermeture selon la revendication 6, caractérisée en ce que le cliquet (25) est rappelé par le ressort (27) dans la position de verrouillage.

8. Commande de séquence de fermeture selon la revendication 7, caractérisée en ce que le cliquet (25) peut ressortir de la glissière (9) grâce au mouvement du galet (6) lié au bras pivotant (5) du battant fixe (1) dans la glissière (9).

9. Commande de séquence de fermeture selon la revendication 4, caractérisée en ce que la partie (43) de l'élément de blocage (40) bloque le retour en position de fermeture du galet (8) lié au bras pivotant (7) du battant mobile (2), lorsque le cliquet (25) est libéré du fait de l'inaction du galet (6) lié au bras pivotant (5) dans la position de verrouillage.
